# EUROPÄISCHE PATENTSCHRIFT

(11) **EP 1 089 398 B1**
(45) Veröffentlichungstag und Bekanntmachung des Hinweises auf die Patenterteilung: **28.04.2004**
(21) Anmeldenummer: 00119168.3
(22) Anmeldetag: 05.09.2000
(51) Int. Cl.: H01R 29/00

(54) **Elektrische Steckdose**
Electrical receptacle
Prise de courant électrique

(30) Priorität: 01.10.1999 DE 29917323 U
(43) Veröffentlichungstag der Anmeldung: 04.04.2001
(73) Patentinhaber: Tehalit GmbH & Co. KG, 67716 Heltersberg (DE)
(72) Erfinder: Thomas, Christian, 78240 Chambourcy (FR)
(74) Vertreter: Patentanwälte Möll und Bitterich

(56) Entgegenhaltungen:
- DE-A- 3 313 587
- DE-U- 29 621 175
- US-A- 5 368 490

## Beschreibung

Die Erfindung betrifft elektrische Steckdosen gemäß dem Oberbegriff des Anspruchs 1.

Steckdosen werden auf der ganzen Erde jährlich in vielen Millionen Stück hergestellt und montiert. Entsprechend der nationalen Vorschriften ist das Steckerbild jeweils unterschiedlich. In allen Fällen sind jedoch wenigstens zwei Steckkontakte vorgesehen, von denen jeweils der eine mit dem Phasenleiter und der andere mit dem Nullleiter des örtlichen Stromversorgungsnetzes verbunden wird. Üblicherweise ist auch noch ein Schutzkontakt vorgesehen. Ein Isoliergehäuse und Anschlussklemmen für Phasenleiter, Nullleiter und gegebenenfalls Schutzleiter vervollständigen die Steckdose.

Bei dieser klassischen Verdrahtungsmethode stehen die Steckkontakte der Steckdose ständig unter Spannung. Falls der Wunsch besteht, die Steckkontakte zeitweise stromlos zu schalten, wird in die zu der Steckdose führenden Phasenleitung ein externer Ein-Aus-Schalter eingebaut. Wenn nun der Benutzer der Steckdose feststellt, dass ein eingestecktes Gerät nicht funktioniert, weil der externe Ein-Aus-Schalter ausgeschaltet ist, so muss er sich zunächst zu diesem extemen Schalter begeben und diesen einschalten. Außerdem benötigt der exteme Ein-Aus-Schalter zusätzlich Platz; seine Montage ist mit zusätzlichen Kosten verbunden. Dies ist unbefriedigend.

Eine abschaltbare Steckdose gemäß dem Oberbegriff des Anspruchs 1 ist aus dem Dokument US-A-536849 bekannt.

Der vorliegenden Erfindung liegt daher die Aufgabe zugrunde, eine Steckdose anzugeben, die mit einfachen Mitteln wahlweise auf Aus, auf Dauerstrom oder auf einen externen Ein-Aus-Schalter geschaltet werden kann.

Diese Aufgabe wird gelöst durch eine Steckdose mit den Merkmalen des Anspruchs 1.

Der Vorteil der erfindungsgemäßen Steckdose ist, dass sie vom Benutzer mit Hilfe des integrierten Umschalters wahlweise auf Aus, auf Dauerstrom oder auf einen extemen Schalter geschaltet werden kann. Ist die Steckdose extern abgeschaltet, so kann der Benutzer sie wieder auf Dauerstrom schalten, ohne sich zu dem externen Schalter begeben zu müssen.

Als Umschalter kommen sowohl Schiebeschalter als auch Drehschalter in Betracht. Diese lassen sich so weit miniaturisieren, dass sie ohne weiteres in das Steckergehäuse integriert werden können.

Gemäß der Erfindung sitzt der Umschalter direkt neben den Steckkontakten, gegebenenfalls auch zwischen den Steckkontakten. Auf diese Weise ist sichergestellt, dass ein in die Steckdose eingesteckter Stecker den Umschalter abdeckt. Der Umschalter kann also unter Last nicht verstellt werden. Dadurch ist es möglich, die elektrischen Kontakte des Umschalters sehr einfach und klein auszubilden. Außerdem steigt die Lebensdauer des Umschalters dadurch erheblich an.

Gemäß einer Weiterbildung der Erfindung kann mit dem Umschalter eine Kulisse gekoppelt sein, die bei eingestecktem Stecker den Umschalter blockiert. Auch auf diese Weise lässt sich das die Schaltkontakte stark belastende Umschalten unter Last mit Sicherheit verhindern.

Gemäß einer Weiterbildung der Erfindung ist mit dem Umschalter eine Stellungsanzeige gekoppelt, die auch bei eingestecktem Stecker sichtbar ist. Dank dieser Stellungsanzeige kann der Benutzer jederzeit mit einem einzigen Blick feststellen, ob die Steckdose auf Aus, auf Dauerstrom oder auf den externen Ein-Aus-Schalter geschaltet ist.

Gemäß einer Ausgestaltung hierzu umfasst die Stellungsanzeige wenigstens einen durch ein Gehäusefenster sichtbaren mechanischen Schieber. Auf diesem Schieber kann die jeweilige Schaltstellung durch Buchstaben, Zahlen oder Farben angezeigt werden.

Alternativ hierzu kann die Stellungsanzeige durch wenigstens eine Signallampe, beispielsweise eine Glimmlampe, erfolgen.

Bevorzugte Anwendung findet die erfindungsgemäße Steckdose beim Unterputz- und Kanaleinbau. Zu diesem Zweck ist sie gemäß einer Weiterbildung mit passenden Haltevorrichtungen ausgerüstet.

Anhand der Zeichnung soll die Erfindung in Form von Ausführungsbeispielen näher erläutert werden. Es zeigen jeweils rein schematisch
Fig. 1 ein erstes Ausführungsbeispiel einer umschaltbaren Steckdose,
Fig. 2 ein zweites Ausführungsbeispiel einer umschaltbaren Steckdose und
Fig. 3 ein drittes Ausführungsbeispiel einer umschaltbaren Steckdose.

Fig. 1 zeigt rein schematisch ein erstes Ausführungsbeispiel einer umschaltbaren Steckdose. Man erkennt ein Gehäuse 1, in dessen Front ein Steckertopf 2 angebracht ist. Im Steckertopf 2 erkennt man zwei Steckkontakte 3, 4. An die Steckdose sind vier elektrische Leitungen L, N, MP, C angeschlossen. Der eine Steckkontakt 3 ist dauerhaft mit dem Nullleiter N verbunden. Der zweite Steckkontakt 4 dagegen ist an einen als Schiebeschalter ausgebildeten Umschalter 5.1 geführt, mit dessen Hilfe er entweder mit der Phasenleitung L oder mit der zusätzlichen Leitung C verbunden werden kann. Ist der Steckkontakt 4 mit der Phasenleitung L verbunden, führt er Dauerstrom. Ist der Steckkontakt 4 mit der zusätzlichen Leitung C verbunden, so kann er über einen externen Schalter (nicht dargestellt) stromlos oder stromführend geschaltet werden.

Im Gehäuse 1 sind zwei Fenster 6.1, 6.2 so angeordnet, dass ein mit dem Umschalter 5.1 gekoppelter Schieber darin erkennbar ist. Auf oder unter dem Schieber befinden sich Markierungen, die den jeweiligen Schaltzustand des Umschalters 5.1 auch dann erkennen lassen, wenn in die Steckdose 2 ein Stecker eingesteckt ist

Fig. 2 zeigt ein zweites Ausführungsbeispiel. An die Steckdose sind insgesamt fünf elektrische Leitungen L, N, MP, C1, C2 angeschlossen. Der Steckkontakt 3 ist dauerhaft mit dem Nullleiter N verbunden. Der zweite Steckkontakt 4 ist wieder mit einem Umschalter 5.2 verbunden, der in diesem Ausführungsbeispiel drei Schaltpositionen C1, L, C2 besitzt und den Steckkontakt 4 wahlweise mit dem Phasenleiter L, dem ersten zusätzlichen Leiter C1 oder dem zweiten zusätzlichen Leiter C2 verbindet.

Fig. 3 zeigt ein drittes Ausführungsbeispiel. Hier ist zwischen den beiden Steckkontakten 3, 4 ein als Drehschalter ausgebiideter Umschalter 5.3 angeordnet. Dank dieser Position wird der Umschalter 5.3 auch von einem schmalen Stecker sicher abgedeckt. Mit dem Umschalter 5.3 ist wieder eine mechanische Stellungsanzeige 7.1, 7.2 verbunden, die auch bei eingestecktem Stecker die Schaltstellung des Umschalters 5.3 erkennen lässt.

In allen drei Ausführungsbeispielen ist sichergestellt, dass die Umschalter 5.1, 5.2, 5.3 nicht unter Last umgeschaltet werden können. Falls nicht bereits der eingesteckte Stecker den Zugang zum Umschalter blockiert, kann mit diesem auch eine Kulisse (nicht dargestellt) gekoppelt werden, die die Betätigung des Umschalters bei eingestecktem Stecker verhindert. Der Umschalter kann somit nur lastfrei geschaltet werden, so dass seine Schaltkontakte entsprechend klein gehalten werden können.

## Patentansprüche

1. Abschaltbare elektrische Steckdose, umfassend
- ein Gehäuse (1),
- wenigstens zwei Steckkontakte (3, 4), wobei ein erster Steckkontakt mit dem verbunden ist und Nullleiter (N)
- externe Anschlussklemmen für Phasenleiter (L), Nullleiter (N), gegebenenfalls Schutzleiter (MP) und wenigstens eine weitere Anschlussklemme für weitere Stromleiter (C, C1, C2),
wobei im Gehäuse (1) ein Umschalter (5.1, 5.2, 5.3) vorgesehen ist, der einen zweiten Steckkontakt (4) entweder mit dem Phasenleiter (L) oder mit einem der weiteren Stromleiter (C, C1, C2) verbindet,
**gekennzeichnet durch** die Merkmale:
- der Umschalter (5.1, 5.2) sitzt neben bzw, zwischen den Steckkontakten (3, 4), so dass ein eingesteckter Stecker den Umschalter (5.1, 5.2, 5.3) abdeckt,
- mit dem Umschalter (5.1, 5.2, 5.3) ist eine Stellungsanzeige (6.1, 6.2; 7.1, 7.2) gekoppelt, die auch bei eingestecktem Stecker sichtbar ist.

2. Steckdose nach Anspruch 1, **gekennzeichnet durch** das Merkmal:
- der Umschalter (5.1, 5.2) ist ein Schiebeschalter.

3. Steckdose nach Anspruch 1, **gekennzeichnet durch** das Merkmal:
- der Umschalter (5.3) ist ein Drehschalter.

4. Steckdose nach einem der Ansprüche 1 bis 3, **gekennzeichnet durch** die Merkmale:
- mit dem Umschalter ist eine Kulisse gekoppelt,
- die Kulisse blockiert bei eingestecktem Stecker den Umschalter.

5. Steckdose nach Anspruch 1, **gekennzeichnet durch** das Merkmal:
- die Stellungsanzeige (6.1, 6.2; 7.1, 7.2) umfasst wenigstens einen **durch** ein Gehäusefenster sichtbaren mechanischen Schieber.

6. Steckdose nach Anspruch 1, **gekennzeichnet durch** das Merkmal:
- die Stellungsanzeige umfasst wenigstens eine Signallampe.

7. Steckdose nach einem der Ansprüche 1 bis 6, **gekennzeichnet durch** das Merkmal:
- Haltevorrichtungen ermöglichen den Einbau in Leitungsführungs- und Geräteeinbaukanäle.

## Claims

1. Disconnectible electrical socket-outlet, comprising
- a housing (1),
- at least two plug-in contacts (3, 4), wherein a first plug-in contact is connected to the neutral conductor (N),
- external connecting terminals for the phase conductor (L), the neutral conductor (N), optionally a protective conductor (MP) and at least one further connecting terminal for further current conductors (C, C1, C2),
wherein a changeover switch (5.1, 5.2, 5.3) is provided in the housing (1), which switch connects a second plug-in contact (4) either to the phase conductor (L) or to one of the further current conductors (C, C1, C2),
**characterised by** the features:
- the changeover switch (5.1, 5.2) is fitted next to or between the plug-in contacts (3, 4), so that an inserted connector covers the changeover switch (5.1, 5.2, 5.3),
- a position display (6.1, 6.2; 7.1, 7.2) is coupled to the changeover switch (5.1, 5.2, 5.3), which display is also visible when the connector is inserted.

2. Socket-outlet according to Claim 1, **characterised by** the feature:
- the changeover switch (5.1, 5.2) is a sliding switch.

3. Socket-outlet according to Claim 1, **characterised by** the feature:
- the changeover switch (5.3) is a rotary switch.

4. Socket-outlet according to any one of Claims 1 to 3, **characterised by** the features:
- a detent is coupled to the changeover switch,
- the detent blocks the changeover switch when the connector is inserted.

5. Socket-outlet according to Claim 1, **characterised by** the feature:
- the position display (6.1, 6.2; 7.1, 7.2) comprises at least one mechanical, slider which is visible through a housing window.

6. Socket-outlet according to Claim 1, **characterised by** the feature:
- the position display comprises at least one signal lamp.

7. Socket-outlet according to any one of Claims 1 to 6, **characterised by** the feature:
- retaining devices permit installation in wiring trunking and appliance installation trunking.

## Revendications

1. Prise de courant électrique déconnectable comprenant :
- un boîtier (1),
- au moins deux contacts embrochables (3, 4), un premier contact embrochable étant relié au conducteur neutre (N),
- des bornes de raccordement externes pour conducteur de phase (L), conducteur neutre (N), le cas échéant conducteur de protection (MP) et au moins une autre borne de raccordement pour d'autres conducteurs (C, C1, C2),
dans le boîtier (1) de laquelle il est prévu un commutateur (5.1, 5.2, 5.3) qui relie un deuxième contact embrochable (4) soit au conducteur de phase (L), soit à un des autres conducteurs (C, C1, C2),
**caractérisée par le fait que** :
- le commutateur (5.1, 5.2) est situé à côté ou entre les contacts embrochables (3, 4) de manière à ce qu'une fiche embrochée recouvre le commutateur (5.1, 5.2, 5.3),
- un indicateur de position (6.1, 6.2 ; 7.1, 7.2), visible aussi quand une fiche ou un connecteur est embroché(e), est couplé au commutateur (5.1, 5.2, 5.3).

2. Prise de courant selon la revendication 1, **caractérisée par le fait que** :
- le commutateur (5.1, 5.2) est un commutateur coulissant.

3. Prise de courant selon la revendication 1, **caractérisée par le fait que** :
- le commutateur (5.3) est un commutateur rotatif.

4. Prise de courant selon l'une des revendications 1 à 3, **caractérisée par le fait que** :
- une coulisse est couplée au commutateur,
- la coulisse bloque le commutateur quand une fiche est embrochée.

5. Prise de courant selon la revendication 1, **caractérisée par le fait que** :
- l'indicateur de position (6.1, 6.2 ; 7.1, 7.2) comprend au moins un curseur mécanique visible à travers une fenêtre du boîtier.

6. Prise de courant selon la revendication 1, **caractérisée par le fait que**:
- l'indicateur de position comprend au moins une lampe de signalisation.

7. Prise de courant selon l'une des revendications 1 à 6, **caractérisée par le fait que** :
- des dispositifs de retenue permettent la pose dans des goulottes de câblage et d'appareillage.
